# EUROPÄISCHE PATENTSCHRIFT

(11) **EP 0 778 391 B1**
(45) Veröffentlichungstag und Bekanntmachung des Hinweises auf die Patenterteilung: **20.08.2003**
(21) Anmeldenummer: 96810657.5
(22) Anmeldetag: 02.10.1996
(51) Int. Cl.: E21B 10/58, E21B 10/44

(54) **Drehschlag-Wendelbohrer**
Rotary percussive twist drill
Perceuse rotative hélicoidale à percussion

(30) Priorität: 07.12.1995 DE 19545648
(43) Veröffentlichungstag der Anmeldung: 11.06.1997
(73) Patentinhaber: HILTI Aktiengesellschaft, 9494 Schaan (LI)
(72) Erfinder: Kleine, Werner, 28832 Achim (DE)
(74) Vertreter: Wildi, Roland

(56) Entgegenhaltungen:
- EP-A- 0 281 997
- EP-A- 0 347 602
- EP-A- 0 657 617
- DE-A- 4 306 981

## Beschreibung

Die Erfindung betrifft einen Drehschlag-Wendelbohrer gemäss dem gattungsbildenden Oberbegriff des Patentanspruchs 1.

Drehschlag-Wendelbohrer sind Bohrwerkzeuge, die in Verbindung mit axialschlagunterstützten Drehbohrgeräten eingesetzt werden. Insbesondere handelt es sich dabei in der Regel um Gesteins- oder Mauerwerksbohrer, die für die drehschlagende Erstellung von Bohrungen oder Durchbrüchen in Beton oder Mauerwerk verwendbar sind. Aus der DE-C-30 20 284 ist ein Wendelbohrer für Bohrarbeiten in festem Gestein bekannt, der einen Bohrerschaft mit zwei spiralförmig am Schaft verlaufenden Abfuhmuten für das Bohrmehl aufweist. Am Schaftende sind Hartmetallschneiden vorgesehen, die den Untergrund zur Erstellung eines Bohrloches meisselnd und abrasiv bearbeiten. Die Hartmetallschneiden sind kreuzförmig in der Stimfläche des Schaftendes angeordnet ragen axial über die Stimfläche hinaus. Insbesondere sind die Hartmetallschneiden einerseits an einer durchgehenden, sich über den Durchmesser des Bohnerschaftes erstreckenden Hartmetallplatte, und an zusätzlichen Hartmetallelementen vorgesehen, die entlang eines in 90° zur Hartmetallplatte stehenden Durchmessers des Schaftes angeordnet sind. Zwischen den an der Hartmetallplatte angeordneten Hauptschneiden und den Zusatzschneiden sind jeweils im wesentlichen achsparallel zum Schaft verlaufende Nuten vorgesehen, die in die Abfuhmuten am Schaft münden. Diese dienen der Abfuhr des bei der abrasiven Bearbeitung des Untergrundes entstehenden Bohrmehls. Die Haupt- und Zusatzschneiden besitzen auch einen radialen Überstand gegenüber dem Mantel des Schaftes, um ein Verklemmen des Bohrwerkzeuges in der Bohrung zu verhindern. Dieser bekannte Wendelbohrer erlaubt eine mässige Bohrleistung bei vertretbarer Abnutzung der Hartmetallschneiden.

Aus der EP-B-0 452 255 ist ein Drehschlag-Wendelbohrer bekannt, der eine entlang eines Durchmessers des Schaftes angeordnete Schneidplatte und von Hartmetallstiften gebildete Zusatzschneiden aufweist, welche jeweils einen axialen und einen radialen Überstand über den Schaft aufweisen. An der Schneidplatte aus Hartmetall sind die Hauptschneiden des Bohrwerkzeuges vorgesehen. Die Zusatzschneiden sind gegenüber den Hauptschneiden axial zurückgesetzt und erfüllen im wesentlichen nur Führungsfunktionen für das Bohrwerkzeug. Bei diesem verbesserten Drehschlag-Wendelbohrer sind die Haupt- und die Zusatzschneiden in einem von 90° abweichenden Winkel zueinander angeordnet. Insbesondere ist die Anordnung derart gewählt, dass bezogen auf die Drehrichtung des Bohrwerkzeugs die der Schneidplatte vorlaufende Zusatzschneide mit dieser einen Winkel einschliesst, der grösser ist als 90°, während die der Schneidplatte nachfolgende Zusatzschneide mit ihr einen spitzen Winkel einschliesst. Diese Ausführungsform hat den Vorteil, dass der Bereich, welcher der jeweiligen Hauptschneide vorgelagert ist, erweitert ist und die Mündung einer verbreiterten Hauptabfuhmut erlaubt. Im schmäleren Bereich, zur nachlaufenden Zusatzschneide hin, ist noch eine schmale Zusatzabfuhmut vorgesehen. Bei dieser "X-artigen" Anordnung der Schneidplatte und der Nebenschneiden ist durch die der Schneidplatte vorgelagerten verbreiterten Hauptabfuhmuten eine verbesserte Bohrmehlabfuhr und über die Zusatzschneiden eine ausreichende Führung gewähleistet.

Es besteht dennoch der Wunsch, die Bohrleistung des Drehschlag-Wendelbohrers noch weiter zu verbessern. Insbesondere soll die Voraussetzung geschaffen werden, um die Schneidplatte und die Zusatzschneiden im Hinblick auf ihre spezifische Beanspruchung optimieren zu können. Dabei ist zu beachten, dass der zentrale Teil der Hartmetallschneidplatte durch die axialen Schläge des Drehschlag-Bohrgerätes anderen Belastungen unterworfen ist als die peripheren Bereiche der Schneidplatte oder die Zusatzschneiden, an denen vornehmlich Scherkräfte auftreten. Insbesondere beim Anbohren eines Bohrloches muss die gesamte Schlagenergie des Drehschlag-Bohrgerätes vom zentralen Teil der Hartmetallschneidplatte aufgenommen werden. Aufgabe der vorliegenden Erfindung ist es daher, einen Drehschlag-Wendelbohrer dahingehend zu modifizieren, dass diesen unterschiedlichen Belastungen der Hartmetallschneiden Rechnung getragen werden kann. Dabei soll die Leistungsfähigkeit des Bohrwerkzeuges zumindest erhalten bleiben und ein sehr guter Abtransport des Bohrmehls gewährleistet sein.

Die DE 4306981 A offenbart einen Drehschlag-Wendelbohrer mit einem Bohrerschaft, der mit wenigstens einer, spiralförmig entlang seiner Längserstreckung verlaufenden Hauptabfuhrnut für Bohrmehl ausgestattet ist und am Schaftende mit einer Schneidplatte und mit Zusatzschneiden ausgestattet ist, die im wesentlichen X-förmig zueinander in der Stirnfläche am Ende des Bohrerschaftes angeordnet und fixiert sind und die Stirnfläche und den Mantel des Bohrerschaftes axial bzw. radial überragen, wobei die Zusatzschneiden die peripheren Bereiche der Schneidplatte axial und/oder radial überragen, wobei bezogen auf die Drehrichtung des Drehschlag-Wendelbohrers der Winkel zwischen den Zusatzschneiden und der nacheilenden Schneidplatte kleiner ist als 90° und jeder Zusatzschneide eine Hauptabfuhrnut vorgelagert ist.

Die Lösung dieser Aufgaben erfolgt durch einen Drehschlag-Wendelbohrer, welcher die im kennzeichnenden Abschnitt des Patentanspruchs 1 angeführten Merkmale aufweist. Gemäss der Erfindung überragen die Zusatzschneiden die peripheren Bereiche der Schneidplatte axial und/oder radial. Bezogen auf die Drehrichtung des Drehschlag-Wendelbohrers ist der Winkel zwischen den Zusatzschneiden und der nachfolgenden Schneidplatte kleiner als 90°. Dabei ist jeder Zusatzschneide eine Hauptabfuhmut vorgelagert. Indem die Zusatzschneiden die peripheren Bereiche der Schneidplatte axial oder radial bzw. sowohl axial als auch radial überragen, übernehmen die Zusatzschneiden die Funktion von Hauptschneiden und erfahren bei Erstellung eines Bohrloches die grösste Scherbeanspruchung. Da der eigentliche Materialabtrag an den Zusatzschneiden erfolgt, sind die breiten Hauptabfuhmuten für das Bohrmehl, bezogen auf die Drehrichtung des Bohrwerkzeuges, den Zusatzschneiden vorgelagert. Auf diese Weise wird das abgetragene Material direkt in die Hauptabfuhmuten gefördert. Die Anordnung der Schneidplatte und der Zusatzschneiden in der Form eines X, bei welcher die in Bezug auf die Drehrichtung des Bohrwerkzeugs vorauseilenden Zusatzschneiden mit der nachfolgenden Schneidplatte einen spitzen Winkel kleiner als 90° einschliessen, erlaubt es die Hauptabfuhmuten zu verbreitern. Auf diese Weise ist eine noch bessere Abfuhr des Bohrmehls gewährleistet. Die Schneiden der Schneidplatte erfüllen nur noch Führungsfunktion für den Drehschlag-Wendelbohrer und können hinsichtlich ihrer Aufgabe weiter optimiert werden. Für eine weitere Verbesserung der Abfuhr des Bohrmehls erweist es sich als vorteilhaft, wenn Zusatzabfuhmuten vorgesehen sind, die in Bezug auf die Drehrichtung des Drehschlag-Wendelbohrers den Zusatzschneiden nachgelagert sind. Die Zusatzabfuhmuten sind im verengten Bereich zwischen den vorlaufenden Zusatzschneiden und der Schneidplatte angeordnet.

Da die Schneidplatte infolge ihrer auf die Führung des Bohrwerkzeuges reduzierten Aufgaben nur mehr geringen Scherkräften ausgesetzt ist, ist auch die Gefahr eines Lockems der nur entlang ihrer Längsseiten eingefassten Schneidplatte reduziert. Die Zusatzschneiden, welche den Hauptmaterialabtrag besorgen, erstrecken sich nicht über den gesamten Durchmesser des Schaftes und sind somit zumindest mit einem Grossteil ihres axialen Umfanges in den Bohrerschaft eingebettet. Dadurch ist bei den Zusatzschneiden trotz der grossen auf sie wirkenden Scherkräfte die Gefahr eines Lockems reduziert.

Beim Materialabtrag von der Bohrlochwandung durch die Zusatzschneiden tendiert das Schaftende zum seitlichen Ausweichen. Für den Rundlauf des Bohrwerkzeuges ist es von Vorteil, wenn der radiale Überstand der Schneidplatte wenigstens 50% des radialen Überstands der Zusatzschneiden beträgt. Auf diese Weise kann das Ausweichen des Schaftendes nur in einem sehr begrenzten Ausmass erfolgen und es ist ein ausreichender Rundlauf gewährleistet.

Die Führungsfunktion der peripheren Bereiche der Schneidplatte werden dadurch weiter verbessert, dass die achsparallel zur Schaftachse verlaufenden Stirnflächen der Schneidplatte gekrümmt ausgebildet sind, wobei ihre Krümmung der Krümmung des Mantels des Bohrerschaftes angeglichen ist. Wenn die über den Schaftmantel hinausragenden Bereiche der Schneidplatte in Berührung mit der Bohrlochwandung kommen, gleiten sie wegen der gekrümmten Form ihrer Stirnflächen nur an der Bohrlochwandung entlang und leisten praktisch keinen Beitrag zum abrasiven Materialabtrag. Dadurch ist die Reibung des Bohrwerkzeuges in dem Bohrloch reduziert.

Um den Drehschlag-Wendelbohrer beim Anbohren und während des Erstellens eines Bohrloches ausreichend zu zentrieren, überragt der Zentrumsbereich der Schneidplatte vorzugsweise die peripheren Bereiche und die Zusatzschneiden. Dabei ist der Zentrumsbereich vorzugsweise axial verdickt ausgebildet. Auf diese Weise wird der sehr hohen Schlagbelastung des Zentrumsbereiches der Schneidplatte insbesondere beim Anbohren Rechnung getragen.

In einer vorteilhaften Variante der Erfindung ist die Schneidplatte in Segmente unterteilt, die über dünne Materialstege miteinander verbunden sind. Auf diese Weise werden an der Schneidplatte Sollbruchstellen geschaffen, die verhindern, dass die Schneidplatte unkontrolliert bricht, wenn sie übergrosser mechanischer Beanspruchung unterworfen ist. Ein weiterer Vorteil besteht darin, dass durch die segmentierte Ausbildung der Schneidplatte Material, in der Regel ein teures, spezielles Hartmetall, eingespart werden kann.

Insbesondere bei Drehbohr-Wendelbohrem grosser Durchmesser ist es von Vorteil, wenn der radiale Abstand der Zusatzschneiden vom erhabenen zentralen Bereich der segmentierten Schneidplatte grösser ist als die Länge der Materialstege. Bei einem derart nach dem Muster eines Durchbruchsbohrers ausgebildeten Bohrwerkzeug ist der Reibungswiderstand beim Erstellen des Bohrlochs Der nicht abrasiv bearbeitete ringförmige Bereich des Untergrundes weist eine sehr geringe Stabilität auf und wird einfach durch die führende Schneidplatte oder die Stirnfläche des Schaftes zerkleinert.

Es ist von Vorteil, wenn die Schneidplatte aus einem schlagzähen Material besteht. Auf diese Weise wird dem Umstand Rechnung getragen, dass insbesondere der Zentrumsbereich der Schneidplatte einer hohen Schlagbelastung durch die vom Drehbohrgerät auf das Bohrwerkzeug übertragenen axialen Schläge ausgesetzt ist. Die Zusatzschneiden, welche den hauptsächlichen Materialabtrag besorgen, bestehen bei dieser Ausführungsvariante der Erfindung mit Vorteil aus einem härteren Material als die Schneidplatte. Auf diese Weise sind die Schneiden gemäss ihren unterschiedlichen Beanspruchungen optimiert.

Bei einem aus Gründen einer symmetrischen Belastung vorteilhaften Ausführungsbeispiel der Erfindung liegen die Zusatzschneiden einander auf einem Durchmesser gegenüber und sind im gleichen Abstand vom Zentrum der Stimfläche angeordnet.

Für die Wirksamkeit der den hauptsächlichen Materialabtrag besorgenden Zusatzschneiden sind diese vorzugsweise als dachkantförmige Schneiden tragende Hartmetallplättchen ausgebildet.

Weitere Vorteile ergeben sich aus der Beschreibung von Ausführungsbeispielen des erfindungsgemässen Drehschlag-Wendelbohrers unter Bezugnahme auf die schematischen Zeichnungen. Es zeigen:
- Fig. 1: eine Stimansicht eines ersten Ausführungsbeispiels eines Drehschlag-Wendelbohrers gemäss der Erfindung;
- Fig. 2: eine Seitenansicht eines weiteren Ausführungsbeispiels eines Drehschlag-Wendelbohrers gemäss der Erfindung;
- Fig. 3: eine Stimansicht des Ausführungsbeispiels gemäss Fig. 2;
- Fig. 4: eine Seitenansicht einer segmentierten Schneidplatte;
- Fig. 5: eine Aufsicht der Schneidplatte gemäss Fig. 4; und
- Fig. 6 und 7: zwei Seitenansichten einer Zusatzschneide

Das in Fig. 1 in Aufsicht dargestellte Ausführungsbeispiel eines Drehschlag-Wendelbohrers umfasst einen Schaft 1 mit zwei Hauptabfuhmuten 4, 5 für Bohrmehl. An seinem einen Schaftende 10 ist der Schaft 1 mit einer Schneidplatte 6 ausgestattet, die in einer sich über den Durchmesser des Schaftes 1 erstreckenden Nut 9, beispielsweise durch Einlöten, fixiert ist. Die Schneidplatte 6 besitzt etwa dachkantförmig ausgebildete Hartmetallschneiden 7, die von einer sich über der Stirnfläche 3 erhebenden Schneidenspitze 8 nach aussen zum Mantel 2 des Schaftes 1 axial zurücktreten. Zusätzlich sind in der Stirnfläche Zusatzschneiden 11 angeordnet, deren Längsachse L mit der Längserstreckung der Schneidplatte 6 einen spitzen Winkel einschliesst. Im dargestellten Ausführungsbeispiel sind zwei Zusatzschneiden 11 einander diametral gegenüberliegend angeordnet, wobei ihre Längsachsen L mit einem Durchmesser des Schaftes 1 zusammenfallen. Auf diese Weise bilden die Schneidplatte 6 und die Zusatzschneiden 11 im wesentlichen die Form eines X. Im dargestellten Ausführungsbeispiel sind die Zusatzschneiden 11 im gleichen Abstand vom Zentrum der Stirnfläche 3 angeordnet.

Die Zusatzschneiden 11 besitzen gegenüber dem Mantel 2 des Schaftes 1 einen radialen Überstand r, der grösser ist als der radiale Überstand s der Schneidplatte 6. Dabei beträgt der radiale Überstand der Schneidplatte wenigstens 50% des radialen Überstands der Zusatzschneiden. Auf diese Weise legen die Zusatzschneiden 11 den Hüllkreis H fest, der in Fig. 1 strichliert angedeutet ist. Bezogen auf die Drehrichtung R des Drehschlag-Wendelbohrers ist jeder Zusatzschneide 11 eine der Hauptabfuhmuten 4, 5 vorgelagert. Zwischen den Zusatzschneiden 11 und der in Drehrichtung R nacheilenden Schneidplatte 6 sind Nebenabfuhmuten 14, 15 für Bohrmehl angeordnet, die vorzugsweise entlang des Schaftes 1 in die Hauptabfuhmuten 4, 5 münden.

Wie in Fig. 1 angedeutet, sind die achsparallel verlaufenden Stirnflächen 13 der Schneidplatte 6 gekrümmt ausgebildet. Die Krümmung der Stirnflächen 13 ist dabei der Krümmung des Mantels 2 des Schaftes 1 angeglichen und vorzugsweise Teil einer Zylinderfläche. Die achsparallel orientierten Stirnflächen 12 der den . Hüllkreis H festlegenden Zusatzschneiden 11 sind vorzugsweise als Schneiden 22 ausgebildet, um ihre abrasive Wirkung noch zu erhöhen.

Fig. 2 und 3 zeigen ein weiteres Ausführungsbeispiel eines erfindungsgemässen Drehschlag-Wendelbohrers. Er umfasst einen Schaft 1 mit zwei Hauptabfuhmuten 4, 5 für Bohrmehl und ist an seinem einen Schaftende 10 mit einer Schneidplatte 6 ausgestattet, die segmentiert ausgebildet ist. Insbesondere ist die Schneidplatte 6 in eine Zentralschneide 17 und in periphere Segmente 18 unterteilt, die über schmale Materialstege 19 miteinander verbunden sind, wie in Fig. 4 und 5 näher dargestellt ist. Die Zentralschneide 17 überragt die peripheren Segmente 18 und weist in ihrem Zentrumsbereich eine Querschnittsverdickung 20 auf. Die sich über den Durchmesser des Schaftes 1 erstreckende Nut 9 weist im Zentrumsbereich der Stimfläche 3 eine Ausnehmung 16 auf, die zur Aufnahme des verdickten Zentrumsbereichs 20 der Schneidplatte 6 ausgebildet ist. Auf diese Weise ist die Schneidplatte 6 formschlüssig in der Nut 9 fixiert.

Die Zusatzschneiden 11 überragen die peripheren Segmente 18 der Schneidplatte sowohl axial als auch radial. Der Abstand der Zusatzschneiden 11 vom erhabenen Bereich der Zentralschneide 17 ist grösser als die Länge der dünnen Materialstege 19. Damit erfüllen die peripheren Segmente 18 nur mehr Führungsfunktionen für den Drehschlag-Wendelbohrer. Die eigentliche Abbauleistung wird von den Zusatzschneiden 11 und zu einem kleineren Anteil auch von der Zentralschneide 17 übernommen. Da die Schneidplatte 6 und insbesondere die Zentralschneide 17 bei der beispielsweise dargestellten segmentierten Variante der Schneidplatte in erster Linie axialen Belastungen durch die axialen Schläge auf das Werkzeug ausgesetzt ist, ist es von Vorteil, die Schneidplatte 6 aus einem schlagzähen Material herzustellen. Die Zusatzschneiden 11, welche die eigentliche Abbauleistung vollbringen und hohen abrasiven Kräften unterworfen sind, bestehen aus einem härteren Material als die Schneidplatte 6. In beiden Fällen handelt es sich dabei um geeignete Hartmetall-Legierungen, die an sich aus dem Stand der Technik bekannt sind.

Aus Fig. 5 ist ersichtlich, dass die seitlichen Stirnflächen 13 der Schneidplatte 6, bzw., im Fall der beispielsweise dargestellten segmentierten Schneidplatte, die seitlichen Stirnflächen 23 der peripheren Segmente 18 gekrümmt ausgebildet sind. Beispielsweise sind die Stimflächen 23 Teile einer Zylinderfläche, deren Krümmung der Krümmung des Mantels 2 des Schaftes 1 weitgehend entspricht.

In Fig. 6 und 7 ist ein Ausführungsbeispiel einer Zusatzschneide 11 in zwei Seitenansichten dargestellt. Fig. 7 ist dabei eine Stimansicht aus Richtung der im Einsatz mit der Bohrlochwandung in Eingriff stehenden freien Stirnfläche 12 der Zusatzschneide 11. Die Zusatzschneide 11 weist etwa dachkantförmige Schneiden 24 auf. Ihre freie Stirnfläche 12 ist gleichfalls als Schneide 22 ausgebildet, um ihre abrasive Wirkung im Einsatz noch zu erhöhen. Das Fussteil 25 der Zusatzschneide ist beispielsweise abgerundet ausgebildet und ist auf diese Weise noch besser der Form des Grundes der Aufnahmenut 26 im Schaft 1 angeglichen. Die Aufnahmenuten 26 für die Zusatzschneiden sind, wie in Fig. 1 und 3 beispielsweise dargestellt, als separate Nuten ausgebildet. Auf diese Weise können die Zusatzschneiden 11 unabhängig voneinander in ihrer Ausrichtung zur Schneidplatte 6 angeordnet werden. Es ist aber auch denkbar, die Zusatzschneiden 11 in einer einzigen, sich über den Durchmesser des Schaftes 1 erstreckenden Aufnahmenut 26 anzuordnen und dort beispielsweise durch Einlöten zu fixieren.

Bei dem erfindungsgemässen Drehschlag-Wendelbohrer überragen die Zusatzschneiden die peripheren Bereiche der Schneidplatte axial oder radial bzw. sowohl axial als auch radial. Damit übernehmen die Zusatzschneiden die Funktion von Hauptschneiden und erfahren bei Erstellung eines Bohrloches die grösste Scherbeanspruchung. Da der eigentliche Materialabtrag an den Zusatzschneiden erfolgt, sind die breiten Hauptabfuhmuten für das Bohrmehl, bezogen auf die Drehrichtung des Bohrwerkzeuges, den Zusatzschneiden vorgelagert. Auf diese Weise wird das abgetragene Material direkt in die Hauptabfuhmuten gefördert. Die Anordnung der Schneidplatte und der Zusatzschneiden in der Form eines X, bei welcher die bezogen auf die Drehrichtung des Bohrwerkzeugs vorauseilenden Zusatzschneiden mit der nachfolgenden Schneidplatte einen spitzen Winkel kleiner als 90° einschliessen, erlaubt es, die Hauptabfuhmuten zu verbreitem. Auf diese Weise ist eine noch bessere Abfuhr des Bohrmehls gewährleistet. Die Schneiden der Schneidplatte erfüllen nur noch Führungsfunktion für den Drehschlag-Wendelbohrer und können hinsichtlich ihrer Aufgabe weiter optimiert werden.

## Patentansprüche

1. Drehschlag-Wendelbohrer mit einem Bohrerschaft (1), der mit wenigstens einer, spiralförmig entlang seiner Längserstreckung verlaufenden Hauptabfuhmut (4, 5) für Bohrmehl ausgestattet ist und am Schaftende (10) mit einer Schneidplatte (6) und mit Zusatzschneiden (11) ausgestattet ist, die im wesentlichen X-förmig zueinander in der Stirnfläche (3) am Ende des Bohrerschaftes (1) angeordnet und fixiert sind und die Stirnfläche (3) und den Mantel (2) des Bohrerschaftes (1) axial bzw. radial überragen, wobei die Zusatzschneiden (11) die peripheren Bereiche der Schneidplatte (6) axial und/oder radial überragen, sowie, bezogen auf die Drehrichtung (R) des Drehschlag-Wendelbohrers, der Winkel zwischen den Zusatzschneiden (11) und der nacheilenden Schneidplatte (6) kleiner ist als 90° und jeder Zusatzschneide (11) eine Hauptabfuhmut (4, 5) vorgelagert ist, **dadurch gekennzeichnet, dass** Zusatzabfuhrnuten (14, 15) für Bohrmehl vorgesehen sind, die bezogen auf die Drehrichtung (R) des Drehschlag-Wendelbohrers den Zusatzschneiden (11) nachgelagert sind, sowie entlang des Schaftes(1)in die Hauptabfuhmuten(4, 5) münden.

2. Vorrichtung nach Anspruch 1 **dadurch gekennzeichnet, dass** der radiale Überstand (s) der Schneidplatte (6) wenigstens 50% des radialen Überstands der Zusatzschneiden (r) beträgt.

3. Vorrichtung nach Anspruch 1 oder 2, **dadurch gekennzeichnet, dass** die achsparallel zur Schaftachse verlaufenden Stirnflächen (13; 23) der Schneidplatte (6) gekrümmt ausgebildet sind, wobei ihre Krümmung der Krümmung des Mantels (2) des Bohrerschaftes (1) angeglichen ist.

4. Vorrichtung nach einem der vorangehenden Ansprüche, **dadurch gekennzeichnet, dass** der Zentrumsbereich der Schneidplatte (6) die peripheren Bereiche und die Zusatzschneiden (11) überragt und vorzugsweise eine axiale Verdickung (20) aufweist.

5. Vorrichtung nach einem der vorangehenden Ansprüche, **dadurch gekennzeichnet, dass** die Schneidplatte (6) in Segmente (17, 18) unterteilt ist, die über dünne Materialstege (19) miteinander verbunden sind.

6. Vorrichtung nach Anspruch 4 und 5, **dadurch gekennzeichnet, dass** der radiale Abstand der Zusatzschneiden (11) vom erhabenen zentralen Bereich (17) der segmentierten Schneidplatte (6) grösser ist als die Länge der Materialstege (19).

7. Vorrichtung nach einem der vorangehenden Ansprüche, **dadurch gekennzeichnet, dass** die Schneidplatte (6) aus einem schlagzähen Material besteht und dass die Zusatzschneiden (11) aus einem härteren Material bestehen als die Schneidplatte (6).

8. Vorrichtung nach einem der vorangehenden Ansprüche, **dadurch gekennzeichnet, dass** die Zusatzschneiden (11) einander auf einem Durchmesser des Schaftes (1) gegenüberliegen und im gleichen Abstand vom Zentrum der Stirnfläche (3) angeordnet sind.

9. Vorrichtung nach einem der vorangehenden Ansprüche, **dadurch gekennzeichnet, dass** die Zusatzschneiden (11) als dachkantförmige Schneiden (22, 24) tragende Hartmetallplättchen ausgebildet sind.

## Claims

1. Rotary twist-drill with a drill-bit shaft that is provided with at least one, spiral main removal groove (4, 5), for boring dust and cuttings, running along its longitudinal extent, and that is provided, at the end of the shaft (10) with a cutting plate (6) and with supplementary cutting edges (11) that are disposed and fixed essentially in an X-form, in relation to each other, on the face (3) at the end of the drill-bit shaft (1) and that project axially or radially from the end face (3) and the surface (2) of the drill-bit shaft (1), whereby the supplementary cutting edges (11) project axially and radially beyond the peripheral areas of the cutting plate (6), and, in relation to the direction of rotation (R) of the rotary twist-drill, the angle between the supplementary cutting edges (11) and the cutting plate (6) that follows it is less than 90° and each supplementary cutting edge (11) is placed before a main removal groove (4, 5),
**characterized in that** supplementary removal grooves (14, 15) are provided for boring dust and cuttings, the said supplementary removal grooves (14, 15) being positioned, in relation to the direction of rotation (R) of the rotary twist-drill, after the supplementary cutting edges (11) and opening into the main removal grooves (4, 5) along the shaft (1).

2. Device in accordance with claim 1, **characterized in that** the radial projection of the cutting plate (6) is at least 50% of the radial projection of the supplementary cutting edge (r).

3. Device in accordance with claim 1 or 2, **characterized in that** the end faces (13; 23), of the cutting plate (6), running parallel to the axis of the shaft, are developed arched whereby their curvature is adapted to the curvature of the surface (2) of the drill-bit shaft (1).

4. Device in accordance with one of the preceding claims, **characterized in that** the central area of the cutting plate (6) projects out beyond the peripheral areas and the supplementary cutting edges (11), and preferably has an axial thickening (20).

5. Device in accordance with one of the preceding claims, **characterized in that** the cutting plate (6) is divided up into sectors (17, 18) that are connected to each other by means of thin webs (19).

6. Device in accordance with claims 4 and 5, **characterized in that** the radial separation of the supplementary cutting edges (11) from the raised, central area (17) of the sectioned cutting plate (6) is larger than the length of the webs (19).

7. Device in accordance with one of the preceding claims, **characterized in that** the cutting plate (6) is made of a material that yields in response to blows, and that the supplementary cutting edges (11) are made of harder material than the cutting plate (6).

8. Device in accordance with one of the preceding claims, **characterized in that** the supplementary cutting plates (11) lie opposite each other on either side of the diameter of the shaft (1) and are disposed with the same separation from the centre of the end face (3).

9. Device in accordance with one of the preceding claims, **characterized in that** the supplementary cutting edges (11) are developed as small, hard, metal plates carrying ridge-form cutting edges (22, 24).

## Revendications

1. Foret hélicoïdal rotopercutant comprenant une tige de forage (1) qui est munie, d'au moins une gorge d'évacuation principale (4, 5) pour la poussière de forage s'étendant en spirale le long de son extension longitudinale et qui est pourvue, à l'extrémité de tige (10), d'une plaquette de coupe (6) et de taillants supplémentaires (11), lesquels sont disposés et immobilisés sensiblement en forme de X les uns par rapport aux autres dans la face frontale (3) à l'extrémité de la tige de forage (1) et dépassent axialement, respectivement radialement de la face frontale (3) et de la surface périphérique (2) de la tige de forage (1), les taillants supplémentaires (11) dépassant axialement et/ou radialement des zones périphériques de la plaquette de coupe (6) et, par rapport à la direction de rotation (R) du foret hélicoïdal rotopercutant, l'angle entre les taillants supplémentaires (11) et la plaquette de coupe consécutive (6) étant inférieur à 90° et une gorge d'évacuation principale (4, 5) précédant chaque taillant supplémentaire (11), **caractérisé en ce qu'**il est prévu, des gorges d'évacuation supplémentaires (14, 15) pour la poussière de forage qui, par rapport à la direction de rotation (R) du foret hélicoïdal rotopercutant, se trouvent après les taillants supplémentaires (11) et débouchent dans les gorges d'évacuation principales (4, 5) le long de la tige (1).

2. Dispositif selon la revendication 1, **caractérisé en ce que** le débordement radial (s) de la plaquette de coupe (6) correspond à environ 50 % du débordement radial des taillants supplémentaires (r).

3. Dispositif selon la revendication 1 ou 2, **caractérisé en ce que** les faces frontales (13 ; 23) de la plaquette de coupe (6) qui s'étendent parallèlement à l'axe de la tige sont courbes, leur courbure étant adaptée à la courbure de la surface périphérique (2) de la tige de forage (1).

4. Dispositif selon une des revendications précédentes, **caractérisé en ce que** la zone centrale de la plaquette de coupe (6) dépasse des zones périphériques et des taillants supplémentaires (11) et, de préférence, présente un renflement axial (20).

5. Dispositif selon une des revendications précédentes, **caractérisé en ce que** la plaquette de coupe (6) est divisée en segments (17, 18) qui sont reliés entre eux par de minces ponts de matière (19).

6. Dispositif selon les revendications 4 et 5, **caractérisé en ce que** la distance radiale des taillants supplémentaires (11) à la zone centrale en relief (17) de la plaquette de coupe segmentée (6) est supérieure à la longueur des ponts de matière (19).

7. Dispositif selon une des revendications précédentes, **caractérisé en ce que** la plaquette de coupe (6) est constituée d'une matière résiliente, et **en ce que** les taillants supplémentaires (11) sont constitués d'une matière plus dure que celle de la plaquette de coupe (6).

8. Dispositif selon une des revendications précédentes, **caractérisé en ce que** les taillants supplémentaires (11) sont mutuellement opposés sur un diamètre de la tige (1) et sont disposés à la même distance du centre sur la face frontale (3).

9. Dispositif selon une des revendications précédentes, **caractérisé en ce que** les taillants supplémentaires (11) sont conçus sous la forme de plaquettes en métal dur portant des taillants en forme de toit (22, 24).
